# FASCICULE DE BREVET EUROPEEN

(11) **EP 0 073 160 B1**
(45) Date de publication et mention de la délivrance du brevet: **12.12.1984**
(21) Numéro de dépôt: 82401295.9
(22) Date de dépôt: 09.07.1982
(51) Int. Cl.: B22D 11/04

(54) **Dispositif de commande et de guidage des oscillations d'une lingotière de coulée continue**
Antriebs- und Oszillationsführungsvorrichtung einer Stranggusskokille
Driving and guiding mechanism for the oscillations of a continuous casting mould

(30) Priorité: 10.08.1981 FR 8115430; 20.04.1982 FR 8206730
(43) Date de publication de la demande: 02.03.1983
(73) Titulaire: FIVES-CAIL BABCOCK, Société anonyme, 75383 Paris Cédex 08 (FR)
(72) Inventeur: Cazaux, Joel, F-77500 Chelles (FR); Pietryka, Joseph, F-78000 Versailles (FR)
(74) Mandataire: Fontanié, Etienne

## Description

La présente invention concerne un dispositif de commande et de guidage des oscillations d'une lingotière de coulée continue selon le préambule de la revendication 1, voir par exam- pie FR-A-1 490 342.

La commande des oscillations d'une lingotière de coulée continue s'effectue généralement à partir d'un système à excentrique, par l'intermédiaire de bielles et de leviers. Le guidage de la lingotière qui a pour but de maintenir l'axe de la cavité de la lingotière en coïncidence avec une courbe théorique appelée axe de coulée est assuré, soit par un jeu de leviers, comprenant le ou les leviers de commande, soit par des galets ou des glissières coopérant avec des surfaces de guidage prévues sur le support de la lingotière. La tendance actuelle est d'augmenter les fréquences d'oscillations des lingotières. Or les dispositifs connus ne permettent pas de faire osciller la lingotière à des fréquences nettement supérieures à celles habituellement utilisées jusqu'ici, de l'ordre de 100 à 150 oscillations par minute, à cause de leur inertie et des jeux inévitables qui, à fréquence élevée, sont à l'origine de chocs bruyants et préjudiciables à la tenue mécanique des organes de commande.

Le but de la présente invention est de réaliser un dispositif permettant de faire osciller la lingotière à des fréquences élevées, pouvant attein- dre 400 oscillations par minute, en réduisant au minimum le nombre d'organes de la chaîne cinématique entre les excentriques de commande et la lingotière et en utilisant les mêmes organes pour la commande et le guidage des oscillations. Le dispositif objet de la présente invention est caractérisé en ce qu'il est constitué par une première bielle montée sur un premier excentrique qui est porté par un châssis fixe et dont l'axe est perpendiculaire à l'axe de coulée si celui-ci est rectiligne, ou à la direction de la tangente à cet axe en un point situé au voisinage de la sortie de la lingotière, si l'axe de coulée est courbe, et parallèle au plan vertical contenant l'axe de la lingotière, et par une seconde bielle montée sur un second excentrique également porté par ledit châssis et dont l'axe est horizontal et perpendiculaire à l'axe du premier excentrique, le montage de chaque bielle sur l'excentrique respectif et sur la lingotière ou son support étant conçu pour empêcher tout mouvement de la bielle. par rapport au dit châssis et à la lingotière dans une direction parallèle à l'axe de l'excentrique; les excentriques sont solidaires d'arbres qui sont accouplés de façon à assurer l'entraînement en synchronisme des deux excentriques.

La position des points d'articulation des bielles sur la lingotière ou son support et, par conséquent, la disposition des arbres à excentrique et des bielles sont choisies en fonction de la forme et des dimensions de la lingotière pour réduire les contraintes mécaniques de la lingotière ou son support et/ou pour faciliter l'accès à la lingotière. Les bielles peuvent être disposées sur deux côtés opposés de la lingotière ou sur un même côté.

Dans certain cas,il peut être avantageux, pour réduire les contraintes mécaniques dans la lingotière ou son support, de dédoubler une ou les deux bielles, c'est-à-dire de remplacer l'une des bielles ou chacune d'elles par deux bielles montées sur deux excentriques dont les axes sont paralléles. Si ces deux bielles sont disposées à faible distance l'une de l'autre, les arbres à excentrique sur lesquels elles sont montées peuvent être alignés. Mais si elles sont relativement éloignées l'une de l'autre, comme cela peut être le cas pour des lingotières à brames qui ont des dimensions importantes, ces bielles doivent être montées sur des arbres à excentriques dont les axes sont parallèles et qui admettent comme plan médian un même plan perpendiculaire à ces axes. Cette disposition évite de soumettre le support de la lingotière et l'ensemble du mécanisme de commande des oscillations à des contraintes excessives lorsque le support se dilate.

Dans le cas d'une installation de coulée courbe, il est intéressant de superposer au mouvement rectiligne imposé par le premier ensemble bielle-excentrique un mouvement de basculement autour de l'axe d'articulation liant la première bielle à la lingotiére ou à son support. Ces mouvements combinés permettent de déplacer la lingotière suivant une trajectoire qui. compte tenu de la faible amplitude des oscillations et du grand rayon de courbure, est très peu différente de la trajectoire courbe théorique ou axe de coulée. Cela peut être réalisé très simplement en adoptant des excentricités différentes pour les deux excentriques, l'excentrique situé le plus près du centre de courbure de l'installation ayant une excentricité plus faible que celle de l'excentrique le plus éloigné, et en liant la lingotière ou son support à la première bielle par un joint universel: articulation à rotule, à cardan, etc.

Pour réduire encore, dans ce cas, les écarts entre la trajectoire effectivement suivie par la lingotière et la trajectoire théorique, notamment au niveau de l'extrémité de sortie de la lingotière où tout écart sensible entre les trajectoires réelle et théorique risque d'entraîner une déchirure du produit coulé et un écoulement du métal liquide à travers l'ouverture ainsi formée, il est avantageux de choisir les points de liaison entre les bielles et la lingotière ou son support de telle sorte que le plan contenant le centre du joint universel liant la première bielle à la lingotière ou à son support et l'axe de l'articulation liant la seconde bielle à la lingotière ou à son support soit perpendiculaire à l'axe de coulée au point où cet-axe rencontre ledit plan. De préférence, ce plan est situé près de la face inférieure de la lingotière ou confondu avec celle-ci et t'axe du premier excentrique est parallèle au dit plan lorsque la lingotière est en position médiane.

D'autres caractéristiques de l'invention appa- raitront à la lecture de la description qui suit et se réfère aux dessins l'accompagnant qui montrent, à titres d'exemples non limitatifs, trois modes de réalisation de l'invention, et sur lesquels:
La figure 1 est une vue en élévation de la partie supérieure d'une machine de coulée continue courbe comportant un dispositif de commande et de guidage des'oscillations de la lingotière réalisé conformément à l'invention.
La figure 2 est une coupe suivant l'axe 2-2 de la figure 1.
La figure 3 est une coupe suivant l'axe 3-3 de la figure 1.
La figure 4 est une coupe suivant l'axe 4-4 de la figure 1.
La figure 5 est une vue analogue à la figure 2 illustrant une variante de réalisation.
La figure 6 est une vue en élévation de la partie supérieure d'une machine de coulée continue courbe pour la production de brames équipée d'un dispositif de commande et de guidage des oscillations de la lingotière réalisé conformément à l'invention.
La figure 7 est une coupe suivant l'axe 7-7 de la figure 6.

La figure 8 est une vue en élévation montrant un autre mode de réalisation de l'invention. L'installation représentée sur les figures 1 et 2 est destinée à la production de billettes ou de blooms. Elle comporte une lingotière 10 fixée sur une table d'oscillation 12. La cavité de la lingotiére est courbe et un corset de rouleaux 14 montés sur un châssis ou une charpente 16 prolongent cette cavité pour soutenir et guider le produit coulé à sa sortie de la lingotière. Elle est conçue, au moins dans sa partie supérieure, pour imposer au produit coulé de suivre un trajet courbe, en arc de cercle. Ce trajet est symbolisé sur la figure par la ligne en traits mixtes 17, qui sera appelée ci-après axe de coulée et qui représente en fait la trajectoire du centre d'une section droite quelconque du produit coulé. La table 12 est supportée par une bielle directrice 18 et une bielle d'équilibrage 20 montées sur des excentriques 22 et 24 (figures 3 et 4). Le montage de chaque bielle sur son excentrique interdit tout mouvement de la bielle dans les plans contenant l'axe de l'excentrique. La bielle 18 impose à la lingotière d'osciller suivant une direction perpendiculaire à l'axe de l'excentrique 22. La bielle 20 maintient la table 12 en équilibre stable tout en autorisant ses oscillations. Ces excentriques sont solidaires d'arbres 26 et 28 montés sur des paliers 30 et 32 fixés sur le châssis 16. L'axe X-X' de l'arbre 26 est situé dans le plan contenant l'axe de coulée et est perpendiculaire à la tangente TT' à cet axe en un point 0 qui est situé dans le plan de sortie de la lingotière, lorsque celle-ci est en positions médiane. L'axe de l'excentrique 22, qui est parallèle à l'axe X-X', est aussi parallèle à ce plan et perpendiculaire à la tangente TT'.

L'axe Y-Y' de l'arbre 28 et celui de l'excentrique 24 sont horizontaux et perpendiculaires aux axes de l'arbre 26 et de l'excentrique 22.

La tête de la bielle 18 est liée à la table 12 par une articulation à cardan 34 et la tête de la bielle 20 est articulée sur la table au moyen d'un arbre 36 dont l'axe est parallèle à l'axe Y-Y' de l'arbre 28.

Les arbres 26 et 28 sont accouplés au moyen d'allonges 38 et de boîtes à engrenages coniques 40 à un groupe moteur 42 de façon que les excentriques 22 et 24 soient entraînés à la même vitesse et en synchronisme.

L'excentricité de l'excentrique 24 est légèrement plus petite que celle de l'excentrique 22 de sorte que le mouvement de va-et-vient rectiligne, suivant une direction parallèle à la tangente TT', qui est imposé par la bielle 18, s'accompagne d'un basculement autour de l'axe 36. Ces mouvements combinés permettent de déplacer la lingotière suivant une trajectoire qui, compte tenu de la faible amplitude des oscillations, est très peu différente de la trajectoire courbe théorique, au moins à la sortie de la lingotière où il est très important de respecter la courbure théorique.

Dans le mode de réalisation de la figure 5, la bielle d'équilibrage a été dédoublée et les positions des bielles directrice et d'équilibrage par raport à la lingotière ont été inversées.

Les bielles d'équilibrages 20' et 20" sont disposées symétriquement par rapport au plan de symétrie S-S' de la machine et montées sur des arbres à excentrique 28' et 28", identiques et alignés suivant l'axe Y-Y'. Les arbres 28' et 28" ainsi que l'arbre à excentrique 26 sur lequel est montée la bielle directrice 18 sont accouplés aux trois sorties d'une boîte d'engrenages coniques 44 qui est fixée sur le châssis de la machine, entre les paliers des arbres à excentrique 26, 28' et 28". L'entrée de la boîte à engrenages 44 est accouplée à un groupe moto-réducteur 46. Dans cette installation comme dans celle des figures 1 à 4, les bielles sont disposées, par rapport à la lingotière, à l'opposé du centre de courbure de l'axe de coulée, mais la bielle 18 étant plus près de la lingotière 10 que les bielles 20' et 20", l'excentricité de l'excentrique sur lequel elle est montée est plus petite que celle des excentiques actionnant les bielles 20' et 20".

Dans l'installation représentée sur les figures 6 et 7, qui est destinée à la production de brames de grande largeur, on a réalisé un support en trois points de la table d'oscillation 12 en dédoublant la bielle directrice. Dans cette installation, la table 12, qui a été représentée en traits mixtes sur la figure 6 a la forme d'un cadre rectangulaire et les deux bielles directrices 18' et 18" ont été placées sur les petits côtés de la table, près du grand côté intérieur, c'est-à-dire celui qui est le plus près du centre de courbure de la cavité de la lingotière 10.

Les axes Xi-X'i et X₂-X'₂ des deux arbres à excentrique sur lesquels sont montées les bielles 18' et 18" sont parallèles et les deux excentriques ainsi que les bielles admettent un même plan perpendiculaire à ces axes comme plan médian. La bielle d'équilibrage 20 est placée sur l'autre grand côté de la table 12, au milieu de celui-ci. Comme dans les modes de réalisation décrits ci-dessus, les axes X₁-X'₁ et X_{z}-X'_{z} des arbres à excentrique portant les bielles 18' et 18" sont perpendiculaires à la direction de la tangente TT' à l'axe de coulée en un point 0 qui est situé dans le plan de sortie de la lingotière lorsque celle-ci est dans sa position médiane; ces axes sont, par ailleurs, parallèles au plan vertical contenant l'axe de la coulée et situés de part et d'autre de celui-ci.

La tête des bielles 18' et 18" est liée à la table 12 par une articulation à la cardan 34', 34". L'axe Y-Y' de l'arbre à excentrique portant la bielle 20 est horizontal et perpendiculaire aux axes Xᵢ-X'₁ et X_{z}-X'_{z}. La tête de la bielle 20 est aussi liée à la table 12 par une articulation à la cardan 48 pour éviter de soumettre la bielle et l'arbre à excentrique à des contraintes excessives en cas de déformation de la table 12.

Dans une installation de ce type, la bielle d'équilibrage pourrait aussi être dédoublée; on aurait alors deux bielles disposées sur les grands côtés de la table, en leur milieu, et montées sur deux arbres à excentrique dont les axes parallèles seraient perpendiculairs au plan vertical contenant l'axe de coulée.

Tous les arbres à excentrique sont accouplés au moyen d'allonges 38 et de boîtes d'engrenages coniques et entraînés en synchronisme par un ou deux groupes moteurs, tels que 42. Dans lé mode de réalisation de la figure 8, la table 12 est supportée par une bielle directrice 18 et une bielle d'équilibrage 20. Ces bielles pourraient évidemment être dédoublées comme dans les modes de réalisation décrits plus haut. L'axe de l'arbre 36 par l'intermédiaire duquel la bielle 20 est articulée sur la table 12 et le centre du joint à cardan 34 reliant la bielle 18 à la table sont situés dans un plan dont la trace sur le plan de la figure est représentée par la droite Z-Z'. Ce plan rencontre l'axe de coulée 17 au point 0 et est perpendiculaire à cet axe en ce point; il contient donc le centre de courbure C de l'axe de coulée. Par ailleurs, les amplitudes des oscillations engendrées par la rotation des excentriques 22 et 24 sont dans le rapport des distances séparant le centre du joint à cardan 34 de l'axe passant par le centre de courbure C et perpendiculaire au plan vertical contenant l'axe de coulée, d'une part, et l'axe de l'arbre 36 de ce même axe passant par C, d'autre part, de sorte que lorsque la lingotière oscille le plan Z-Z' reste toujours perpendiculaire à l'axe de coulée au point .où ce plan rencontre cet axe. On a représenté en Zi-Z'i et Z2-Z2 les positions de ce plan correspondant aux positions extrêmes, supérieure et inférieure, de la lingotière.

Lorsque la lingotière est en position médiane, l'axe X-X' de l'arbre 26 portant l'excentrique 22 est parallèle au plan Z-Z' et, par conséquent, perpendiculaire à la tangente T-T' au point 0; dans cette position, l'axe de la cavité de la lingotière coïncide avec l'axe de coulée.

Lorsque la lingotière est éloignée, vers le haut ou vers le bas, de sa position médiane, son axe s'écarte de l'axe de coulée mais grâce aux conditions imposées - excentricités différentes pour les excentriques 22 et 24 et plan Z-Z' maintenu orthogonal à l'axe de coulée - et compte tenu de la faible amplitude des oscillations et du grand rayon de courbure de l'axe de coulée, les écarts entre la trajectoire réelle de la lingotière et l'axe de coulée restent très faibles, surtout au voisinage du point 0 qui est situé près de la face inférieure de la lingotière ou dans le plan de celle-ci, et dans cette zone l'axe de la cavité de la lingotière reste toujours parallèle à l'axe de coulée.

Si les bielles directrices et/ou les bielles d'équilibrage sont dédoublées, les centres des deux joints à cardan et/ou des deux arbres d'articulation liant les bielles 18 et 20 à la table 12 sont tous situés dans le même plan Z-Z'.

La description ci-dessus ne se réfère qu'à des installations avec lingotière courbe. Dans le cas d'application de l'invention à des installations à lingotière droite, c'est-à-dire dont l'axe est rectiligne, l'axe de l'excentrique sur lequel est montée la bielle directrice est perpendiculaire à l'axe de la lingotière et, si celui-ci est incliné, parallèle au plan vertical contenant cet axe. Dans ce cas, les excentricités des excentriques actionnant les bielles directrice et d'équilibrage sont égales et le joint universel reliant la tête de la bielle directrice à la lingotière ou à son support peut être remplacé par un arbre dont l'axe est parallèle à celui de l'excentrique actionnant cette bielle.

De nombreuses modifications peuvent être apportées aux modes de réalisation décrits par l'emploi de moyens techniques équivalents et il doit être entendu que toutes ces modifications entrent dans le cadre de l'invention comme revendiqué.

## Revendications

1. Dispositif de commande et de guidage des oscillations d'une lingotière (10) de coulée continue comprenant plusieurs bielles montées sur des excentriques, qui sont portés par un châssis fixe (16), et liées par des articulations à la lingotière (10) ou à son support, caractérisé en ce qu'il est constitué par une première bielle (18) montée sur un premier excentrique (22) dont l'axe est perpendiculaire à l'axe de coulée ou à la direction de la tangente à cet axe en un point situé au voisinage de la sortie de la lingotière et parallèle au plan vertical contenant l'axe de coulée, et par une seconde bielle (20) montée sur un second excentrique (24) dont l'axe est horizontal et perpendiculaire à l'axe du premier excentrique, et en ce que le montage de chaque bielle sur l'excentrique respectif et sur la lingotière (10) ou son support (12) est conçu pour interdire tout mouvement de la bielle par rapport au dit châssis (16) et à la lingotière dans une direction parallèle à l'axe du dit excentrique. -

2. Dispositif selon la revendication 1, caractérisé en ce que les deux bielles sont disposées sur deux côtés opposés de la lingotière.

3. Dispositif selon la revendication 1, caractérisé en ce que les deux bielles sont disposées sur un même côté de la lingotière.

4. Dispositif selon la revendication 1, 2 ou 3, caractérisé en ce que la tête de la seconde bielle (20) est articulée sur la lingotière (10) ou son support (12) au moyen d'un arbre (36) dont l'axe est parallèle à l'axe (Y-Y') de l'excentrique (24) sur lequel la bielle est montée.

5. Dispositif selon la revendication 4, pour la commande et le guidage des oscillations d'une lingotière droite, caractérisé en ce que la tête de la première bielle est également articulée sur la lingotiére ou son support au moyen d'un arbre dont l'axe est parallèle à l'axe de l'excentrique sur lequel la première bielle est montée.

6. Dispositif selon la revendication 4 pour la commande et le guidage des oscillations d'une lingotière courbe, caractérisé en ce que les deux excentriques, qui sont entraînés en synchronisme, ont des excentricités différentes et la tête de la première bielle (18) est liée à la lingotière par un joint universel (34).

7. Dispositif selon la revendication 6, caractérisé en ce que le plan (Z-Z') contenant le centre du joint universel (34) liant la première bielle (18) à la lingotière (10) ou à son support (12) et l'axe de l'articulation (36) liant la seconde bielle (20) à la lingotière ou à son support est perpendiculaire à l'axe de coulée (17) au point (O) où cet axe rencontre ledit plan.

8. Dispositif selon la revendication 7, caractérisé en ce que les amplitudes des oscillations communiquées à la lingotière (10) par les premier et second excentriques (22 et 24) sont dans le même rapport que les distance entre, d'une part, le centre du dit joint universel (34) et l'axe passant par le centre de courbure (C) de l'axe de coulée et perpendiculaire au plan contenant ce dernier et, d'autre part, l'axe de l'articulation (36) liant la seconde bielle (20) à la lingotière (10) ou à son support (12) et ledit axe passant par le centre de courbure (C) de l'axe de coulée.

9. Dispositif selon la revendication 7 ou 8, caractérisé en ce que le point (0) où le plan (Z-Z') contenant le centre du joint universel (34) et l'axe de l'articulation (36) coupe l'axe de coulée (17) est situé au voisinage de la face inférieure de la lingotière (10) ou confondu avec le plan de cette dernière.

10. Dispositif selon l'une quelconque des revendications précédentes, caractérisé en ce que la seconde bielle est dédoublée, les deux bielles (20', 20") remplaçant la bielle unique étant montées sur deux arbres à excentrique (28', 28") alignés suivant un même axe et axialement espacés l'un de l'autre, et ces deux arbres ainsi que l'arbre à excentrique (26) sur lequel est montée la première bielle (18) sont accouplés aux sorties d'une même boîte d'engrenages coniques (44) placée entre les dits arbres.

11. Dispositif selon la revendication 1 ou 7 pour la commande et le guidage des oscillations d'une lingotière (10) à brames fixée sur un support (12) constitué par un cadre rectangulaire, caractérisé en ce que la première bielle est dédoublée et les deux bielles (18', 18") remplaçant la bielle unique sont disposées sur les deux petits côtés du dit support (12) de telle sorte qu'elles admettent comme plan médian un même plan perpendiculaire aux axes (Xᵢ-X'₁, Xz-X'₂) des excentriques respectifs qui sont parallèles aux petits côtés du support, et la seconde bielle (20) est disposée sur un des grands côtés du support (12), en son milieu, l'axe de l'excentrique sur lequel cette seconde bielle est montée étant parallèle au grand côté du support.

12. Dispositif selon la revendication 11, pour la commande et le guidage des oscillations d'une lingotière courbe, caractérisé en ce que les excentriques des premières bielles (18', 18"), d'une part, et de la seconde bielle (20), d'autre part, ont des excentricités différentes et la tête des premières bielles (18', 18") est liée au support (12) par un joint universel.

13. Dispositif selon la revendication 12, caractérisé en ce que la tête de la seconde bielle (20) est liée au support (12) par un joint universel.

## Patentansprüche

1. Oszillationsantriebs- und -führungsvorrichtung einer Stranggußkokille (10), bestehend aus mehreren Steuerstangen, die auf durch einen festen Gestell (16) getragenen Exzentern montiert sind und durch Gelenke mit der Kokille (10) oder deren Traggesteitverbunden sind, dadurch gekennzeichnet, daß sie aus einer ersten Steuerstange (18), die auf einem ersten Exzenter (22) montiert ist, dessen Achse senkrecht zur Gießachse oder zur Richtung der Tangente zu dieser Achse in einem in der Nähe des Kokillenaustritts liegenden Punkt und parallel zur Vertikalebene, in der die Gießachse verläuft, ist, und aus einer zweiten Steuerstange (20), die auf einem zweiten Exzenter (24) montiert ist, dessen Achse horizontal und senkrecht zur Achse des ersten Exzenters ist, besteht, und daß die Befestigung jeder Steuerstange am jeweiligen Exzenter und auf der Kokille (10) oder deren Traggestell (12) so vorgesehen ist, daß jede Bewegung der Steuerstange gegenüber dem Gestell (16) und der Kokille in einer zur Achse des jeweiligen Exzenters parallelen Richtung verhindert wird.

2. Vorrichtung nach Anspruch 1, dadurch gekennzeichnet, daß die beiden Steuerstangen auf zwei gegenüberliegenden Kokillenseiten angeordnet sind.

3. Vorrichtung nach Anspruch 1, dadurch gekennzeichnet, daß die beiden Steuerstangen auf derselben Kokillenseite angeordnet sind.

4. Vorrichtung nach Anspruch 1, 2 oder 3, dadurch gekennzeichnet, daß der Kopf der zweiten Steuerstange (20) mittels einer Welle (36), deren Achse zur Achse (Y-Y') des Exzenters (24) parallel ist, auf dem die Steuerstange montiert ist, auf der Kokille (10) oder deren Traggestell (12) gelenkig angebracht ist.

5. Vorrichtung nach Anspruch 4 für die Oszillationsantrieb- und -führung einer senkrechten Kokille, dadurch gekennzeichnet, daß der Kopf der ersten Steuerstange mittels einer Welle, deren Achse zur Achse des Exzenters parallel ist, auf dem die erste Steuerstange montiert ist, auf der Kokille oder deren Traggestell auch gelenkig angebracht ist.

6. Vorrichtung nach Anspruch 4 für die Oszillationsantrieb- und -führung einer gebogenen Kokille, dadurch gekennzeichnet, daß die beiden Exzenter, die synchron angetrieben werden, eine unterschiedliche Exzentrizität haben und daß der Kopf der ersten Steuerstange (18) durch ein Kreuzgelenk (34) mit der Kokille verbunden ist.

7. Vorrichtung nach Anspruch 6, dadurch gekennzeichnet, daß die Ebene (Z-Z'), in der der Mittelpunkt des Kreuzgelenks (34) liegt, das die erste Pleuelstange (18) mit der Kokille (10) oder deren Traggestell (12) verbindet, und in der die Achse des Gelenks (36) liegt, die die zweite Steuerstange (20) mit der Kokille oder deren Traggestell verbindet, zur Gießachse (17) im Punkt (0) senkrecht ist, wo diese Achse die Ebene (Z-Z') schneidet.

8. Vorrichtung nach Anspruch 7, dadurch gekennzeichnet, daß die Amplituden der der Kokille (10) durch das erste und das zweite Exzenter (22 und 24) gegebenen Oszillationen im gleichen Verhältnis stehen wie die Abstände zwischen einerseits dem Mittelpunkt des Kreuzgelenks (34) und der Achse, die durch den Krümmungsmittelpunkt (C) der Gießachse geht und zur Ebene senkrecht ist, in der die Gießachse verläuft, und andererseits der Achse des Gelenks (36), die die zweite Steuerstange (20) mit der Kokille (10) oder deren Traggestell (12) verbindet, und dieser Achse, die durch den Krümmungsmittelpunkt (C) der Gießachse geht.

9. Vorrichtung nach Anspruch 7 oder 8, dadurch gekennzeichnet, daß der Punkt (O), wo die Ebene (Z-Z'), in der der Mittelpunkt des Kreuzgelenks (34) und die Achse des Gelenks (36) liegen, die Gießachse (17) schneidet, sich in der Nähe der unteren Seite der Kokille (10) befindet oder mit der Ebene der unteren Seite der Kokille zusammenfällt.

10. Vorrichtung nach irgendeinem der vorgenannten Ansprüche, dadurch gekennzeichnet, daß die zweite Steuerstange gedoppelt wird, wobei die beiden, die Einzelsteuerstange ersetzenden Steuerstangen (20', 20") auf. zwei Exzenterwellen (28', 28") montiert sind, die auf derselben Achse ausgerichtet und voneinander axial entfernt sind, und diese beiden Wellen sowie die Exzenterwelle (26), auf der die erste Steuerstange (18) montiert ist, mit den Ausgängen eines einzigen, zwischen diesen Wellen angeordneten Kegelradgetriebes (44) gekoppelt sind.

11. Vorrichtung nach Anspruch 1 oder 7 für die Oszillationsantrieb- und -führung einer Brammenkokille (10), die auf einem aus einem rechteckigen Rahmen bestehenden Traggestell (12) befestigt ist, dadurch gekennzeichnet, daß die erste Steuerstange gedoppelt wird und die beiden, die Einzelsteuerstange ersetzenden Steuerstangen (18', 18") auf beiden Schmalseiten des Traggestells (12) so angeordnet sind, daß sie als Mittelebene eine einzige Ebene ermöglichen, die senkrecht zu den Achsen (Xᵢ-X'i, X₂-X'₂) der entsprechenden Exzenter ist, die zu den Schmalseiten des Traggestells parallel sind, und daß die zweite Steuerstange (20) auf einer Längsseite des Traggestells (12), in deren Mitte, angeordnet ist, wobei die Achse des Exzenters, auf dem diese zweite Steuerstange montiert ist, parallel zur Längsseite des Traggestells ist.

12. Vorrichtung nach Anspruch 1 für die Oszillationsantrieb- und -führung einer gebogenen Kokille, dadurch gekennzeichnet, daß die Exzenter der ersten Steuerstangen (18', 18") einerseits, und der zweiten Steuerstange (20) andererseits, eine unterschiedliche Exzentrizität haben, und daß der Kopf der ersten Steuerstangen (18', 18") durch ein Kreuzgelenk mit dem Traggestell (12) verbunden ist.

13. Vorrichtung nach Anspruch 12, dadurch gekennzeichnet, daß der Kopf der zweiten Steuerstange (20) durch ein Kreuzgelenk mit dem Traggestell (12) verbunden ist.

## Claims

1. Driving and guiding device for the oscillations of a continuous casting mould (10) including several connecting rods mounted on eccentrics, which are supported by a stationary frame (16), and connected through hinges to the ingot mould (10) or to its support, characterized in that it is constituted by a first connecting rod (18) mounted on a first eccentric (22), the axis of which is perpendicular to the casting axis or to the direction of the tangent to this axis at a point located in the vieinity of the outlet of the mould and parallel to the vertical plane containing the casting axis, and by a second connecting rod (20) mounted on a second. eccentric (24) the axis of which is horizontal and perpendicular to the axis of the first eccentric, and in that the mounting of each connecting rod on the respective eccentric and on the mould (10) or its support (12) is designed to prevent any movement of the connecting rod with respect to the said frame (16) or to the mould in a direction parallel to the axis of the said eccentric.

2. Device according to claim 1, characterized in that the two connecting rods are arranged on two opposite sides of the ingot mould.

3. Device according to claim 1, characterized in that the two connecting rods are arranged on one same side of the ingot mould.

4. Device according to claim 1, 2 or 3, characterized in that the head of the second connecting rod (20) hinges with the ingot mould (10) or its support (12) through a shaft (35) the axis of which is parallel to the axis (Y-Y') of the eccentric (24) on which the connecting rod is mounted.

5. Device according to claim 4, for the drive and guiding of the oscillations of a straight ingot mould, characterized in that the head of the first connecting rod also hinges with the ingot mould or its support through a shaft the axis of which is parallel to the axis of the eccentric on which the connecting rod is mounted.

6. Device according to claim 4 for the drive and guiding of the oscillations of a curved ingot mould, characterized in that the two eccentrics, which are driven in synchronism, have different eccentricities, and the head of the first connecting rod (18) is linked to the ingot mould through a universal joint (34).

7. Device according to claim 6, characterized in that the plane (Z-Z') containing the centre of the universal joint (34) linking the first conncect- ing rod (18) to the ingot mould (10) or to its support (12) and the axis of the hinge (36) linking the second connecting rod (20) to the ingot mould or to its support is perpendicular to the casting axis (17) at the point (0) where this axis meets the said plane.

8. Device according to claim 7, characterized in that the amplitudes of the oscillations communicated to the ingot mould (10) through the first and second eccentrics (22 and 24) are in the same ratio as the distances between, on the one hand, the centre of the said universal joint (34) and the axis passing through the centre of curvature (C) of the casting axis and perpendicular to the plane containing the latter and, on the other hand, the axis of the hinge (36) linking the second connecting rod (20) to the ingot mould (10) or to its support (12) and the said axis passing through the centre of curvature (C) of the casting axis.

9. Device according to claim 7 or 8, characterized in that the point (O) where the plane (Z-Z') containing the centre of the universal joint (34) and the axis of the hinge (36) cuts the casting axis (17) is located in the vicinity of the lower face of the ingot mould (10) or coincides with the plane of the latter.

10. Device according to anyone of the preceding claims, characterized in that the second connecting rod is split into two, the two connecting rods (20', 20") replacing the single connecting rod being mounted on two eccentric shafts (28, 28") aligned according to a same axis and axially spaced one from the other, and these two shafts as well as the eccentric shaft (25) on which is mounted the first connecting rod (18) are coupled to the outputs of a same bevel gear box (44) located between the said shafts.

11. Device according to claim 1 or 7 for the drive and the guiding of the oscillations of a slab ingot mould (10) secured to a support (12) constituted by a rectangular frame, characterized in that the first connecting rod is split into two, and the two connecting rods (18', 18") replacing the single connecting rod are arranged on the two small sides of the said support (12) in such a way that they admit as a median plane a same plane perpendicular to the axes (X₁-X'₁, X₂-X'₂) of the respective eccentrics which are parallel to the small sides of the support, and the second connecting rod (20) is arranged on one of the large sides of the support (12) in its middle, the axis of the eccentric on which this second connecting rod is mounted being parallel to the large side of the support.

12. Device according to claim 1, for the drive and guiding of the oscillations of a curved ingot mould, characterized in that the accentrics of the first connecting rods (18', 18") on the one hand, and of the second connecting rod (20); on the other hand, have different eccentricities, and the head of the first connecting rods (18', 18") is linked to the support (12) through an universal joint.

13. Device according to claim 12, characterized in that the head of the second connecting rod (20) is linked to the support (12) through an universal joint.
